# FASCICULE DE BREVET EUROPEEN

(11) **EP 1 918 958 B1**
(45) Date de publication et mention de la délivrance du brevet: **14.04.2010**
(21) Numéro de dépôt: 07356130.0
(22) Date de dépôt: 27.09.2007
(51) Int. Cl.: H01H 50/14

(54) **Contacteur à raccordement modulaire de la bobine**
Schaltschütz mit Modulanschluss zur Spule
Contactor with modular connection of the coil

(30) Priorité: 02.11.2006 FR 0609590
(43) Date de publication de la demande: 07.05.2008
(73) Titulaire: ABB France, 92500 Rueil Malmaison (FR)
(72) Inventeur: Portier, Alain, 69003 Lyon (FR)
(74) Mandataire: Verriest, Philippe

(56) Documents cités:
- EP-B1- 0 707 740
- WO-A-2006/084421
- DE-A1- 3 017 561
- DE-A1- 4 406 682
- DE-B3-102004 009 650

## Description

La présente invention concerne un contacteur à raccordement modulaire de la bobine.

De façon connue, un contacteur comporte :
- un corps isolant délimité par une face avant, une face arrière comprenant des moyens de fixation sur un support,
- une bobine de commande reçue dans le corps isolant, et
- des moyens de raccordement de la bobine à un circuit extérieur en vue de l'alimentation de la bobine,

La position des moyens de raccordement peut être sur une face latérale du contacteur s'étendant transversalement entre la face avant et la face arrière, sur deux faces latérales, ou sur la face avant suivant les modèles, ce positionnement n'étant pas normalisé.

Si l'on souhaite fournir plusieurs possibilités de raccordement à un client, il est connu de fournir des moyens de raccordement sur plusieurs faces du contacteur, ce qui occasionne un encombrement supérieur du contacteur et augmente la complexité et le coût de ce contacteur.

Il est également connu d'utiliser des moyens de raccordement modulaire.

Le document EP0707740 décrit en particulier un contacteur de ce type comprenant des bornes démontables de deux types différents qui sont individuellement mises en place sur des emplacements de connexion sur deux faces latérales opposées.

Cette solution permet effectivement de réaliser une connexion modulaire. Toutefois, ce dispositif impose de réaliser un montage des bornes de raccordement de bobine sur le contacteur en plusieurs étapes.

La présente invention a pour objet de proposer une solution modulaire alternative permettant un montage simplifié du contacteur en offrant des possibilités supplémentaires de raccordement.

A cet effet, la présente invention a pour objet un contacteur selon la revendication 1 caractérisé en ce que les moyens de raccordement de la bobine comprennent :
- un agencement de raccordement, interne au corps, comportant au moins deux couples de pièces de contact disposées à proximité d'au moins deux faces du corps isolant choisies parmi la face avant, et deux faces latérales opposées s'étendant transversalement entre la face avant et la face arrière, chaque pièce de contact étant en regard d'une ouverture du corps, et
- au moins un module de raccordement amovible comprenant un couple de bornes de raccordement, relié à un second couple de contacts destinés à coopérer avec un premier couple de pièces de contact de l'agencement interne de raccordement.

Ces dispositions permettent de réaliser un contacteur modulaire pouvant être monté en une seule opération avec un corps et un module de raccordement comprenant les bornes nécessaires au raccordement, selon plusieurs orientations.

De préférence, au moins un couple de pièces de contact est positionné sur une face du corps isolant de façon à ce les deux pièces de contact du couple soient situées respectivement à proximité de deux bords opposés de la face.

Ces dispositions permettent de faciliter le passage des moyens de liaison entre les contacts et les extrémités de l'enroulement de la bobine.

Avantageusement, le contacteur comprend au moins deux premiers couples de pièces de contact disposés en regard respectivement de la face avant, et d'une face latérale s'étendant transversalement entre la face avant et la face arrière.

Ces dispositions permettent d'offrir de façon modulaire l'ensemble des positionnements possibles.

Selon un mode de réalisation, un module de raccordement amovible destiné à être positionné au niveau de la face avant est de structure distincte d'un module de raccordement amovible destiné à être positionné au niveau d'une face latérale.

Cette disposition permet notamment de loger des fonctionnalités additionnelles distinctes dans différents modules destinés à être positionnés respectivement sur la face avant, ou sur les faces latérales.

De préférence, les pièces de contacts destinées à coopérer ensemble des premiers et second couples, présentent respectivement une portion élastique, notamment constituée par lyre élastique de serrage ou une boucle élastique, et une portion rigide, notamment constituée par une patte rigide.

Avantageusement, le module de raccordement amovible comprend des moyens de fixation sur le boîtier isolant.

Ces dispositions permettent de fixer le module de raccordement non seulement par l'action des contacts, mais également par des moyens de fixation par les parties isolantes, ce qui évite de trop fortes contraintes sur les contacts.

Selon un mode de réalisation, l'agencement interne de raccordement comprend un circuit imprimé sur un substrat isolant pour la liaison électrique entre les pièces de contact et la bobine.

Ces dispositions permettent notamment d'intégrer des fonctionnalités complémentaires de contrôle de l'alimentation de la bobine.

Avantageusement, au moins une pièce de contact est réalisée sous forme d'un composant monté sur un substrat (CMS).

Ces dispositions permettent de relier directement le contact sur la carte électronique.

De préférence, l'agencement interne de raccordement comprend au moins une barrette métallique de liaison vers les extrémités de l'enroulement de la bobine.

Il est possible de réaliser entièrement le raccordement de la bobine pour la partie interne au corps isolant par un ensemble de barrettes conductrices, ou d'utiliser des barrettes de liaison et une carte électronique en combinaison.

Avantageusement, le module de raccordement amovible comprend également des fonctions additionnelles de type temporisation, ou bloc d'interface.

Avantageusement, un module de raccordement amovible destiné à être positionné au niveau de la face avant comprend également des contacts auxiliaires, liés au mouvement du coulisseau principal du contacteur.

Avantageusement, le premier couple de pièces de contact disposé en regard de la face avant du corps est positionné selon une diagonale de cette face.

De toute façon, l'invention sera bien comprise à l'aide de la description qui suit, en référence au dessin schématique annexé, représentant à titre d'exemple non limitatif, un mode de réalisation d'un équipement selon l'invention.

La figure 1 est une vue en perspective d'un premier contacteur selon l'invention avec des modules de raccordement amovibles détachés.

La figure 2 est une vue en perspective du contacteur de figure 1 avec trois modules de raccordement fixés sur le contacteur.

La figure 3 est une vue en perspective selon le montage de la figure 2, une partie du corps isolant du contacteur et des modules de raccordement ayant été supprimés.

La figure 4 est une vue en perspective du contacteur de figure 1 avec un module de raccordement fixé sur le contacteur.

La figure 5 est une vue en perspective d'une partie du contacteur de figure 1, dont une partie du corps isolant est supprimée.

La figure 6 est une vue en perspective d'une partie des moyens de raccordement de la bobine du contacteur de figure 1.

La figure 7 est une vue en perspective montrant les moyens de raccordement de la bobine selon un second mode de réalisation.

Il est à noter que les figures 2 et 3 ne correspondent pas à une utilisation du contacteur, deux modules au maximum étant utilisés pour raccorder la bobine.

Selon un premier mode de réalisation représenté sur les figures 1 à 6, un contacteur 2 selon l'invention comporte un corps isolant 3 délimité par une face avant 4, une face arrière 5 comprenant des moyens de fixation 6 sur un rail support, des faces latérales opposées amont 7 et aval 8 situées de part et d'autre du rail support.

Une bobine de commande 9 est reçue dans le corps isolant 3, dont l'enroulement est positionné autour d'un support 10.

Le contacteur 2 comporte un premier agencement interne 11 de raccordement de la bobine 9 à un circuit extérieur en vue de l'alimentation de la bobine, comprenant trois couples 12, 13, 14 de pièces de contact 15, 16 disposées à proximité en regard des faces avant 4, amont 7 et aval 8 du corps 3, en regard d'une ouverture 17 du corps 3. Le couple 12 de contact en regard de la face avant 4 est disposé, à titre d'exemple, en diagonale par rapport au rail support.

Les pièces de contact 15 des premiers couples 13, 14 positionnés en regard des faces amont 7 et aval 8 sont réalisées sous forme de connecteurs élastiques de type CMS. La liaison électrique entre chaque pièce de contact 15 et une extrémité de l'enroulement de la bobine 10 étant réalisée par l'intermédiaire d'un circuit imprimé 18 sur un substrat isolant. Ce circuit imprimé peut faire partie d'une carte électronique remplissant par ailleurs d'autres fonctions.

Les pièces de contact 16 du couple de contact 12 situé en regard de la face avant sont réalisées sous forme d'une patte rigide formant l'extrémité d'une barrette 19 connectée au circuit imprimé 18 au niveau d'un composant CMS sous forme de lyre 21.

Les pièces de contact 15 des premiers couples 13, 14 positionnés en regard des faces amont 7 et aval 8 sont situées respectivement à proximité de deux bords opposés des faces amont 7 et aval 8. Ces deux bords sont les bords formés par la face amont ou aval et les faces perpendiculaires à la direction du rail support.

Les pièces de contact 16 du couple de contact 12 situé en regard de la face avant sont situées respectivement à proximité de deux bords opposés de la face avant 4. Ces deux bords sont les bords formés par la face avant et les faces perpendiculaires à la direction du rail support.

Les moyens de raccordement comprennent également un module de raccordement amovible 20a, 20b. Deux types de modules de structures distinctes 20a, 20b sont utilisés suivant que celui-ci est destiné à être fixé sur la face avant 4 ou sur une face amont 7 ou aval 8.

Un module 20a destiné à être fixé sur une face amont 7 ou aval 8 présente un corps isolant qui comprend un couple de bornes de raccordement 22, relié à un second couple de contacts 23 destinés à coopérer avec les couples de pièces de contact 15 du corps. A cet effet, les seconds contacts 23 du module de raccordement sont réalisés sous forme de pattes rigides.

Le module de raccordement amovible 20a comprend des moyens de fixation 24 sur le corps isolant 3, sous forme d'une patte élastique destinée à coopérer avec un logement du corps 3.

Un module de raccordement 20b destiné à être positionné au niveau de la face avant comprend des secondes pièces de contact 25 sous forme de boucles élastiques, destinés à coopérer avec des pièces de contact 16 sous forme de pattes rigides.

Ce module comprend des moyens de fixation sur la face avant constitués par des parties élastiques d'encliquetage destinées à coopérer avec un doigt de fixation 31 du corps isolant 3 ménagé sur la face avant et comprenant des rainures latérales.

Avantageusement, le module de raccordement 20b amovible destiné à être positionné au niveau de la face avant comprend également des contacts auxiliaires.

Selon une autre variante, le module de raccordement 20a, 20b amovible comprend également des fonctions additionnelles de type temporisation, ou bloc d'interface.

Selon un second mode de réalisation, dont une partie des moyens de raccordement est représenté sur la figure 7, chaque pièce de contact 26, 27 d'un couple est reliée à une extrémité de l'enroulement de la bobine 9 par un montage conducteur comprenant une première barrette conductrice 28 joignant les pièces de contacts 26 situées en regard des faces amont et aval, et une seconde barrette conductrice 29, en contact à une de ses extrémité avec la première barrette conductrice 28 par une première lyre élastique 30, et formant à sa seconde extrémité la pièce de contact 27 en regard de la face avant 4.

L'extrémité 32, 33 de l'enroulement de la bobine 9 est relié au montage au niveau d'une patte 34 formée sur la première barrette conductrice 28.

Il est à noter que dans ce mode de réalisation, les contacts 26 situés en regard des faces amont et aval sont constitués par des pattes rigides, et que les contacts 27 situés en regard de la face avant sont constitués par des lyres élastiques. Les contacts d'un module de raccordement destiné à être positionné sur une face avant sont constitués par une patte rigide 35, et les contacts d'un module de raccordement destiné à être positionné sur une face avant sont constitués par une lyre élastique 36.

Comme il va de soi, l'invention ne se limite pas à la forme de réalisation préférentielle décrite ci-dessus, à titre d'exemple non limitatif ; elle en embrasse au contraire toutes les variantes.

En particulier, si les bornes de raccordement présentées sur les figures sont des bornes de raccordement à vis, d'autres bornes de raccordement, par exemple de type à ressort ou autres peuvent être utilisées.

## Revendications

1. Contacteur (2) à raccordement modulaire de la bobine, comportant :
- un corps isolant (3) délimité par une face avant (4), et une face arrière (5) comprenant des moyens de fixation (6) sur un support,
- une bobine de commande (9) reçue dans le corps isolant (3), et
- des moyens de raccordement modulaire de la bobine à un circuit extérieur en vue de l'alimentation de la bobine,
les moyens de raccordement de la bobine comprenant :
- un agencement de raccordement (11), interne au corps (3), comportant au moins deux couples (12, 13, 14) de pièces de contact (15, 16, 26, 27) disposées à proximité d'au moins deux faces du corps isolant choisies parmi la face avant (4), et deux faces latérales (7, 8) opposées s'étendant transversalement entre la face avant et la face arrière, chaque pièce de contact (15, 16, 26, 27) étant en regard d'une ouverture (17) du corps, **caractérisé en ce que** les moyens de raccordement comprennent en outre:
- au moins un module de raccordement amovible (20a, 20b) comprenant un couple de bornes de raccordement (22), relié à un second couple de contacts (23, 25, 35, 36) destinés à coopérer avec un premier couple (12, 13, 14) de pièces de contact (15, 16, 26, 27) de l'agencement interne de raccordement (11).

2. Contacteur (2) selon la revendication 1, dans lequel au moins un couple de pièces de contact (15, 16, 26, 27) est positionné sur une face du corps isolant de façon à ce les deux pièces de contact (15, 16, 26, 27) du couple soient situées respectivement à proximité de deux bords opposés de la face (4, 7, 8).

3. Contacteur (2) l'une des revendications 1 à 2, comprenant au moins deux premiers couples (12, 13, 14) de pièces de contact (15, 16, 26, 27) disposés en regard respectivement de la face avant (4), et d'une face latérale (7, 8) s'étendant transversalement entre la face avant (4) et la face arrière (5).

4. Contacteur selon l'une des revendications 1 à 3, dans lequel un module de raccordement amovible (20a) destiné à être positionné au niveau de la face avant (4) est de structure distincte d'un module de raccordement amovible (20b) destiné à être positionné au niveau d'une face latérale (7, 8).

5. Contacteur selon l'une des revendications 1 à 4, dans lequel les pièces de contacts (15, 16, 26, 27, 23, 25, 35, 36) destinées à coopérer ensemble des premiers et second couples, présentent respectivement une portion élastique, notamment constituée par une lyre élastique de serrage ou une boucle élastique, et une portion rigide, notamment constituée par une patte rigide.

6. Contacteur selon l'une des revendications 1 à 5, dans lequel le module de raccordement amovible (20a, 20b) comprend des moyens de fixation (24) sur le boîtier isolant (3).

7. Contacteur selon l'une des revendications 1 à 6, dans lequel l'agencement de raccordement (11) comprend un circuit imprimé (18) sur un substrat isolant pour la liaison électrique entre les pièces de contact (15, 16) et la bobine (9).

8. Contacteur selon la revendication 7, dans lequel au moins une pièce de contact (15) est réalisée sous forme d'un composant monté sur un substrat (CMS).

9. Contacteur selon l'une des revendications 1 à 8, dans lequel l'agencement de raccordement (11) comprend au moins une barrette métallique (28, 29) de liaison vers les extrémités (32, 33) de l'enroulement de la bobine (9).

10. Contacteur selon l'une des revendications 1 à 9, dans lequel le module de raccordement amovible (20a, 20b) comprend également des fonctions additionnelles de type temporisation, ou bloc d'interface.

11. Contacteur selon l'une des revendications 1 à 8, dans lequel un module de raccordement (20b) amovible destiné à être positionné au niveau de la face avant comprend également des contacts auxiliaires, liés au mouvement du coulisseau principal du contacteur.

12. Contacteur selon l'une des revendications 3 à 11, dans lequel le premier couple (12) de pièces de contact (16) disposés en regard de la face avant (4) du corps est positionné selon une diagonale de cette face.

## Claims

1. Contactor (2) with modular connection of the coil, comprising:
- an insulating body (3) delimited by a front face (4) and a rear face (5) comprising means (6) of attachment to a support,
- an operating coil (9) housed in the insulating body (3), and
- means of modular connection of the coil to an external circuit so that the coil can be powered,
the coil connection means comprising:
- a connection arrangement (11), internal to the body (3), comprising at least two pairs (12, 13, 14) of contact pieces (15, 16, 26, 27) positioned near at least two faces of the insulating body, these two faces being chosen from the front face (4) and two opposed side faces (7, 8) running transversely between the front face and the rear face, each contact piece (15, 16, 26, 27) facing an opening (17) in the body, **characterized in that** the connection means further comprise
- at least one removable connection module (20a, 20b) comprising a pair of connection terminals (22), which is connected to a second pair of contacts (23, 25, 35, 36) which are intended to collaborate with a first pair (12, 13, 14) of contact pieces (15, 16, 26, 27) of the internal connection arrangement (11).

2. Contactor (2) according to Claim 1, in which at least one pair of contact pieces (15, 16, 26, 27) is positioned on one face of the insulating body in such a way that the two contact pieces (15, 16, 26, 27) of the pair lie respectively close to two opposed edges of the face (4, 7, 8).

3. Contactor (2) according to one of Claims 1 to 2, comprising at least two first pairs (12, 13, 14) of contact pieces (15, 16, 26, 27) positioned respectively facing the front face (4) and facing a side face (7, 8) running transversely between the front face (4) and the rear face (5).

4. Contactor according to one of Claims 1 to 3, in which a removable connection module (20a) intended to be positioned at the front face (4) is different in structure from a removable connection module (20b) intended to be positioned at a side face (7, 8).

5. Contactor according to one of Claims 1 to 4, in which the contact pieces (15, 16, 26, 27, 23, 25, 35, 36) intended to collaborate with one another and belonging to the first and second pairs respectively have an elastic portion, particularly one consisting of an elastic clip or an elastic loop, and a rigid portion, particularly one consisting of a rigid tab.

6. Contactor according to one of Claims 1 to 5, in which the removable connection module (20a, 20b) comprises means (24) of attachment to the insulating casing (3).

7. Contactor according to one of Claims 1 to 6, in which the connection arrangement (11) comprises a printed circuit (18) on an insulating substrate for electrical connection between the contact pieces (15, 16) and the coil (9).

8. Contactor according to Claim 7, in which at least one contact piece (15) is produced in the form of a surface mount (SM) component.

9. Contactor according to one of Claims 1 to 8, in which the connection arrangement (11) comprises at least one metal connecting strip (28, 29) for connection to the ends (32, 33) of the winding of the coil (9).

10. Contactor according to one of Claims 1 to 9, in which the removable connection module (20a, 20b) also comprises additional functions of the timer or interface unit type.

11. Contactor according to one of Claims 1 to 8, in which a removable connection module (20b) intended to be positioned at the front face also comprises auxiliary contacts associated with the movement of the main slider of the contactor.

12. Contactor according to one of Claims 3 to 11, in which the first pair (12) of contact pieces (16) positioned facing the front face (4) of the body is positioned along a diagonal of this face.

## Patentansprüche

1. Schaltschütz (2) mit modularem Anschluss der Spule, das aufweist:
- einen Isolierkörper (3), der von einer Vorderseite (4) und von einer Rückseite (5) begrenzt wird, die Einrichtungen (6) zur Befestigung an einem Träger enthält,
- eine Steuerspule (9), die in dem Isolierkörper (3) aufgenommen wird,
- Einrichtungen für den modularen Anschluss der Spule an einen externen Schaltkreis zur Versorgung der Spule,
wobei die Anschlusseinrichtungen der Spule enthalten:
- eine Anschlussanordnung (11) innerhalb des Körpers (3), die mindestens zwei Paare (12, 13, 14) von Kontaktstücken (15, 16, 26, 27) aufweist, die in der Nähe von mindestens zwei Seiten des Isolierkörpers angeordnet sind, welche ausgewählt werden aus der Vorderseite (4) und zwei gegenüberliegenden Seitenwänden (7, 8), die sich quer zwischen der Vorderseite und der Rückseite erstrecken, wobei jedes Kontaktstück (15, 16, 26, 27) sich vor einer Öffnung (17) des Körpers befindet,
**dadurch gekennzeichnet, dass** die Anschlusseinrichtungen außerdem enthalten:
- mindestens ein abnehmbares Anschlussmodul (20a, 20b) mit einem Paar von Anschlussklemmen (22), das mit einem zweiten Paar von Kontakten (23, 25, 35, 36) verbunden ist, die dazu bestimmt sind, mit einem ersten Paar (12, 13, 14) von Kontaktstücken (15, 16, 26, 27) der inneren Anschlussanordnung (11) zusammenzuwirken.

2. Schaltschütz (2) nach Anspruch 1, bei dem mindestens ein Paar von Kontaktstücken (15, 16, 26, 27) so auf einer Seite des Isolierkörpers positioniert ist, dass die zwei Kontaktstücke (15, 16, 26, 27) des Paars sich in der Nähe von zwei gegenüberliegenden Rändern der Seite (4, 7, 8) befinden.

3. Schaltschütz (2) nach einem der Ansprüche 1 bis 2, das mindestens zwei erste Paare (12, 13, 14) von Kontaktstücken (15, 16, 26, 27) enthält, die gegenüber der Vorderseite (4) bzw. einer Seitenwand (7, 8) angeordnet sind, die sich quer zwischen der Vorderseite (4) und der Rückseite (5) erstreckt.

4. Schaltschütz nach einem der Ansprüche 1 bis 3, bei dem ein abnehmbares Anschlussmodul (20a), das dazu bestimmt ist, in Höhe der Vorderseite (4) positioniert zu werden, einen anderen Aufbau hat als ein abnehmbares Anschlussmodul (20b), das dazu bestimmt ist, in Höhe einer Seitenwand (7, 8) angeordnet zu werden.

5. Schaltschütz nach einem der Ansprüche 1 bis 4, bei dem die Kontaktstücke (15, 16, 26, 27, 23, 25, 35, 36) des ersten und zweiten Paars, die dazu bestimmt sind, zusammenzuwirken, einen elastischen Abschnitt, der insbesondere aus einem elastischen Spannbogen oder einer elastischen Schleife besteht, und einen steifen Abschnitt haben, der insbesondere aus einer steifen Lasche besteht.

6. Schaltschütz nach einem der Ansprüche 1 bis 5, bei dem das abnehmbare Anschlussmodul (20a, 20b) Einrichtungen (24) zur Befestigung auf dem Isoliergehäuse (3) enthält.

7. Schaltschütz nach einem der Ansprüche 1 bis 6, bei dem die Anschlussanordnung (11) eine gedruckte Schaltung (18) auf einem Isoliersubstrat für die elektrische Verbindung zwischen den Kontaktstücken (15, 16) und der Spule (9) enthält.

8. Schaltschütz nach Anspruch 7, bei dem mindestens ein Kontaktstück (15) in Form eines auf ein Substrat (CMS) montierten Bauteils hergestellt ist.

9. Schaltschütz nach einem der Ansprüche 1 bis 8, bei dem die Anschlussanordnung (11) mindestens eine Metallschiene (28, 29) zur Verbindung mit den Enden (32, 33) der Wicklung der Spule (9) enthält.

10. Schaltschütz nach einem der Ansprüche 1 bis 9, bei dem das abnehmbare Anschlussmodul (20a, 20b) ebenfalls zusätzliche Funktionen der Art Verzögerung oder Schnittstellenblock enthält.

11. Schaltschütz nach einem der Ansprüche 1 bis 8, bei dem ein abnehmbares Anschlussmodul (20b), das dazu bestimmt ist, in Höhe der Vorderseite positioniert zu werden, ebenfalls Hilfskontakte enthält, die mit der Bewegung des Hauptschiebers des Schaltschützes verbunden sind.

12. Schaltschütz nach einem der Ansprüche 3 bis 11, bei dem das erste Paar (12) von Kontaktstücken (16), die vor der Vorderseite (4) des Körpers angeordnet sind, gemäß einer Diagonalen dieser Seite positioniert ist.
